# EUROPÄISCHE PATENTANMELDUNG

(11) **EP 4 664 046 A1**
(43) Veröffentlichungstag der Anmeldung: **17.12.2025**
(21) Anmeldenummer: 25172960.4
(22) Anmeldetag: 28.04.2025
(51) Int. Cl.: F28D 7/02, F28F 9/013

(54) **SCHLAUCHHALTESTRUKTUR UND WÄRMETAUSCHERMODUL**

(30) Priorität: 13.06.2024 DE 102024116659
(71) Anmelder: Witzenmann GmbH, 75175 Pforzheim (DE)
(72) Erfinder: Baier, Marco, 75236 Kämpfelbach (DE); Breisinger, Michael, 76307 Karlsbad (DE); Gronchi, Nicola, Mosciano (IT)
(74) Vertreter: LBP Lemcke, Brommer & Partner Patentanwälte mbB

(57) **Zusammenfassung**

Vorgeschlagen wird ein Schlauchhaltestruktur (2) für ein Wärmetauschermodul (1), umfassend ein Traggerüst mit einer Mehrzahl von Tragpfosten (3), welche jeweils mindestens ein Profilelement (4) und mindestens eine Halteleiste (5) umfassen, wobei die Halteleiste (5) an dem Profilelement (4) angebracht ist, um zumindest einen Teil des betreffenden Tragpfostens (3) auszubilden und die Halteleiste mehrere Ausnehmungen (8) zur Aufnahme mindestens eines flexiblen Schlauchs (9) aufweist, welche insbesondere an einer dem Profilelement (4) abgewandten Seite geöffnet sind. Es ist wesentlich, dass an zumindest einer der Halteleisten (5) ein Trennelement (10) verstellbar angeordnet ist, um zumindest eine der Ausnehmungen (8) in zwei Bereiche (18, 19) zu unterteilen, welche dazu dienen, unterschiedliche Schlauchabschnitte des mindestens einen Schlauchs (9) aufzunehmen.

## Beschreibung

Die Erfindung betrifft eine Schlauchhaltestruktur für ein Wärmetauschermodul sowie ein Wärmetauschermodul.

Eine Schlauchhaltestruktur der eingangs genannten Art ist grundsätzlich bekannt und dient üblicherweise dazu, einen flexiblen Schlauch mit einem gewünschten Verlauf aufzunehmen und zu halten. Im Einsatz in einem Wärmetauschermodul ist es möglich, ein temperierbares Medium durch den Schlauch zu führen und dabei eine Wärmeübertragung gegenüber der Schlauchumgebung zu bewirken.

Eine derartige Schlauchhaltestruktur ist beispielsweise aus DE 10 2015 100 227 A1 bekannt und umfasst ein Traggerüst mit einer Mehrzahl von Tragpfosten, die jeweils ein Profilelement und mindestens eine Halteleiste umfassen. Eine oder mehrere solcher Halteleisten sind an jeweils einem der Profilelemente angebracht, um den betreffenden Tragpfosten zumindest teilweise auszubilden. Die Halteleiste weist an einer dem Profilelement abgewandten Seite eine oder mehrere Ausnehmungen auf, die dazu dienen, den flexiblen Schlauch aufzunehmen. Durch eine Anordnung der Tragpfosten in räumlicher Nähe zueinander, kann der Schlauch durch mehrere solcher Ausnehmungen geführt werden, wodurch beispielsweise ein spiralförmiger Verlauf des Schlauchs eingestellt kann.

Im Einsatz der vorbekannten Schlauchhaltestruktur in einem Wärmetauschermodul ist die übertragbare Wärmemenge von der Gesamtoberfläche des Schlauchs abhängig ist, welcher von der Schlauchhaltestruktur aufgenommen ist. Dies wirkt sich diese unmittelbar auf die erforderliche Bauhöhe der vorbekannten Schlauchhaltestruktur aus, denn mit zunehmender Bauhöhe der Schlauchhaltestruktur nimmt auch die Gesamtoberfläche des davon aufgenommenen Schlauchs zu. Ist die Bauhöhe der Schlauchhaltestruktur jedoch durch örtliche Gegebenheiten begrenzt, muss die Temperierung des in dem Schlauch geführten Mediums oder etwa das Fördervolumen angepasst werden, um die gewünschte Wärmeübertragung zu ermöglichen. Dies wirkt sich negativ auf die erforderliche Leistung der hierbei eingesetzten Aggregate aus.

Es ist eine Aufgabe der vorliegenden Erfindung, eine Schlauchhaltestruktur vorzuschlagen, mit der es in platzsparender Weise möglich ist, einen flexiblen Schlauch aufzunehmen und insbesondere bei dem Einsatz in einem Wärmetauschermodul eine effiziente Wärmeübertragung gegenüber der Schlauchumgebung zu ermöglichen.

Die vorliegende Aufgabe ist gelöst durch eine Schlauchhaltestruktur nach dem Anspruch 1 und ein Wärmetauschermodul nach Anspruch 11. Vorteilhafte Weiterbildungen sind jeweils Gegenstände abhängiger Unteransprüche.

Die erfindungsgemäße Schlauchhaltestruktur ist für den Einsatz in einem Wärmetauschermodul geeignet und umfasst in an sich bekannter Weise ein Traggerüst mit einer Mehrzahl von Tragpfosten, welche jeweils mindestens ein Profilelement und mindestens eine Halteleiste umfassen. Die Halteleiste ist hierbei an dem Profilelement angebracht, um zumindest einen Teil des betreffenden Tragpfostens auszubilden. Die Halteleiste weist mehrere Ausnehmungen auf, welche insbesondere an einer dem Profilelement abgewandten Seite geöffnet sind. Die Ausnehmungen dienen zur Aufnahme mindestens eines flexiblen Schlauchs.

Es ist wesentlich für die erfindungsgemäße Schlauchhaltestruktur, dass an zumindest einer der Halteleisten ein Trennelement verstellbar angeordnet ist, um zumindest eine der Ausnehmungen in zwei Bereiche zu unterteilen, um unterschiedliche Schlauchabschnitte des mindestens einen Schlauchs aufzunehmen.

Die vorstehend beschriebene Schlauchhaltestruktur beruht auf der Erkenntnis, dass eine unterteilbare Ausgestaltung der Ausnehmungen mittels des Trennelementes es ermöglicht, unterschiedliche Schlauchabschnitte aufzunehmen. Dadurch ist eine einzelne Ausnehmung also insbesondere zur Aufnahme unterschiedlicher Windungen eines Schlauchs geeignet, in dem ein temperierbares Medium geführt sein kann. Dadurch ist es in platzsparender Weise möglich, die Oberfläche des aufnehmbaren Schlauchs zu vergrößern, ohne, dass sich dies auf die erforderliche Bauhöhe der Schlauchhaltestruktur auswirkt. Es liegt auch im Rahmen der Erfindung, dass nicht lediglich ein Schlauch von der Schlauchhaltestruktur gehalten werden kann, sondern mehrere Schläuche, die insbesondere in gleichlaufenden oder gegenlaufenden Spiralverläufen von der Schlauchhaltestruktur aufgenommen sein können. Dadurch ergibt sich eine große Vielfalt an möglichen Anordnungen und Verläufe eines oder mehrerer Schläuche, welche mit ein und derselben Schlauchhaltestruktur realisiert werden können.

Die Erfindung ist nicht darauf beschränkt, in welcher Anordnung die Tragpfosten angeordnet werden müssen, um das Traggerüst auszubilden. Es ist allerdings vorteilhaft, dass die Tragpfosten in einem Grundriss der Schlauchhalterstruktur derart angeordnet sind, dass sie die Eckpunkte einer vieleckigen Kontur definieren. Vorzugsweise sind die Ausnehmungen der Tragpfosten hierbei von einem geometrischen Mittelpunkt dieser vieleckigen Kontur abgewandt, so dass der mindestens eine Schlauch außenseitig um eine Hochachse der Schlauchhaltestruktur gewunden werden kann. Es ist auch nicht erforderlich, dass die Tragpfosten miteinander verbunden sind und insbesondere jeweils mittels eines stabilisierenden Elementes, beispielsweise eines Standfußes, freistehend ausgestaltet sind. Insbesondere kann ein aufgenommener Schlauch eine Verbindung zwischen zumindest zwei Tragpfosten definieren, welche eine stabilisierende Wirkung für die Schlauchhaltestruktur hat.

Die Erfindung ist ebenso nicht darauf beschränkt, welche Anordnung oder welche Abmessung die mindestens eine Ausnehmung aufweist, die zur Aufnahme der unterschiedlichen Schlauchabschnitte vorgesehen ist. Es ist lediglich relevant, dass die Ausnehmungen dazu geeignet sind, einen flexiblen Schlauch abschnittsweise aufzunehmen und dass das oben genannte Trennelement vorgesehen ist, um jeweils eine der Ausnehmungen in zwei Bereiche zu unterteilen. Die Unterteilung einer solchen Ausnehmung in zwei Bereiche dient dazu, geometrisch definierte Abschnitte zu schaffen, welche jeweils dazu geeignet sind, einen Schlauchabschnitt aufzunehmen und dadurch insbesondere in einer definierten Relativposition gegenüber einem anderen Schlauchabschnitt zu halten. Hierbei können die zwei unterteilbaren Bereiche und davon aufnehmbaren Schlauchabschnitte in Bezug auf eine Wicklungsachse der Schlauchhaltestruktur radial zueinander, benachbart angeordnet und dabei durch das Trennelement getrennt sein.

Das Trennelement kann als eine grundsätzlich beliebige Komponente oder Baugruppe angesehen werden, welche dazu geeignet ist, eine Ausnehmung räumlich zu unterteilen, insbesondere quer zu einer Haupterstreckungsrichtung der betreffenden Ausnehmung. Es ist nicht erforderlich, dass die Bereiche mittels des Trennelements vollständig voneinander getrennt sind. Vielmehr kann es ausreichend sein, dass das Trennelement in zumindest einer Stellung in die Ausnehmung ragt und insbesondere eine räumliche Unterteilung der betreffenden Ausnehmung entlang einer Erstreckungsachse des Trennelementes möglich ist. Es liegt im Rahmen der Erfindung, dass eine der Ausnehmungen nicht nur durch ein Trennelement, sondern durch eine Mehrzahl von Trennelementen in mehrere Bereiche unterteilbar ist.

Es ist unerheblich für die Erfindung, welche Art von Schlauch von der Schlauchhaltestruktur gehalten und welches Temperiermedium durch den Schlauch geleitet sein kann. Vorteilhafterweise ist die Schlauchhaltestruktur zur Aufnahme eines Wärmetauscher-Metallschlauchs vorgesehen, welcher zur Leitung eines flüssigen Mediums dient.

In einer vorteilhaften Weiterbildung ist zumindest eine der Ausnehmungen seitlich durch mindestens einen Steg, insbesondere durch zwei Stege, begrenzt. Das Trennelement ist an dem Steg zwischen mindestens zwei Stellungen verstellbar gelagert.

Gemäß vorstehend beschriebener Weiterbildung kann die Ausnehmung beispielsweise eine U-förmige Kontur aufweisen und seitlich durch zwei Stege begrenzt sein, von denen ein Steg auch eine benachbarte Ausnehmung begrenzt. Es ist denkbar, dass das Trennelement drehbar oder verschiebbar an einem der zwei Stege gelagert ist, um zwischen zwei Stellungen verstellt werden zu können. Dadurch ist es auf konstruktiv einfache Weise möglich, die durch den Steg begrenzte Ausnehmung in zwei Bereiche zu unterteilen.

In einer vorteilhaften Weiterbildung ist das Trennelement als Scharnier mit mindestens einem Betätigungsabschnitt und einem Halteabschnitt ausgebildet, welche winklig zueinander orientiert sind und wobei das Trennelement drehbar an dem Steg gelagert ist.

Gemäß vorstehend beschriebener Weiterbildung kann das Trennelement im Wesentlichen L-förmig ausgebildet sein und dabei zwei miteinander verbundene Abschnitte aufweisen, welche jeweils den Betätigungsabschnitt bzw. den Halteabschnitt definieren. Der Betätigungsabschnitt ragt in einer ersten, geöffneten Stellung des Trennelements vorzugsweise zumindest teilweise in die Ausnehmung. Wird ein erster Schlauchabschnitt des Schlauchs im Wesentlichen entlang der Haupterstreckungsachse der Ausnehmung in die Ausnehmung geführt, so gelangt er direkt oder indirekt in Kontakt mit dem Betätigungsabschnitt, wodurch das Trennelement in eine zweite, geschlossene Stellung gedreht werden kann. Durch eine solche Drehung des Trennelements von der ersten in die zweite Stellung kann der Betätigungsabschnitt aus der Ausnehmung geschwenkt werden und der Halteabschnitt in die Ausnehmung geschwenkt werden. In der zweiten Stellung unterteilt der Halteabschnitt die Ausnehmung in die oben genannten zwei Bereiche, wobei der erste eingeführte Schlauchabschnitt in einem ersten Bereich der Ausnehmung von dem Halteabschnitt fixiert sein kann. Der zweite Bereich der Ausnehmung befindet sich in der zweiten Stellung des Trennelements auf einer dem ersten Bereich abgewandten Seite des Trennelements, sodass ein zweiter Schlauchabschnitt in den zweiten Bereich der Ausnehmung eingeführt werden kann. Vorzugsweise ist das Scharnier zwischen der ersten, geöffneten Stellung und der zweiten, geschlossenen Stellung um einen Winkel zwischen 45°C und 90°C verdreht.

Vorzugsweise weist das Trennelement eine Lagerachse auf, welche in einem Verbindungsbereich zwischen dem Betätigungsabschnitt und dem Halteabschnitt angeordnet ist und in Bezug auf eine Ausnehmungstiefe der Ausnehmung im Wesentlichen mittig an dem Steg angeordnet ist.

Gemäß vorstehend beschriebener Weiterbildung bezeichnet die Lagerachse des Trennelements bevorzugt eine Rotationsachse, um die das Trennelement an dem Profilelement drehbar ist. Bei einer beispielhaften Ausgestaltung, bei der das Trennelement im Wesentlichen L-förmig ausgebildet ist, kann die Lagerachse im Bereich des Schnittpunktes der Haupterstreckungsachsen des Betätigungsabschnittes und des Halteabschnittes angeordnet sein. Durch die oben beschriebene, mittige Anordnung der Drehachse, von welcher sich insbesondere der Halteabschnitt geradlinig erstrecken kann, ist es auf konstruktiv einfache Weise möglich, die Ausnehmung in zwei Bereiche mit im Wesentlichen gleichen Abmessungen auszubilden.

Vorzugsweise weist die Halteleiste eine Mehrzahl von zueinander benachbarten Ausnehmungen auf, welche jeweils mittels eines drehbar gelagerten Trennelements in zwei Bereiche unterteilbar sind. Hierbei sind die Trennelemente jeweils zwischen einer geöffneten Stellung und einer geschlossenen Stellung verstellbar. Zumindest in der geschlossenen Stellung ist eines der Trennelemente in Kontakt mit einem benachbarten Trennelement.

Die vorstehend beschriebene Weiterbildung beruht auf der Erkenntnis, dass üblicherweise mehrere benachbarte Ausnehmungen vorgesehen sind, um einen oder mehrere Schläuche mittels der Schlauchhaltestruktur halten zu können. Gleichzeitig ist es unerwünscht, dass das Trennelement in einer geschlossenen Stellung hohe Kontaktkräfte auf einen aufgenommenen Schlauchabschnitt ausübt. Indem die Längen der Trennelemente, insbesondere der Halteabschnitte, derart gewählt werden, dass sie eine Ausnehmung vollständig überbrücken, kann ein benachbartes Trennelement vorteilhafterweise als mechanischer Anschlag dienen, auf welchem das jeweils andere Trennelement in seiner geschlossenen Stellung aufliegen kann. Dadurch kann also ein Drehbereich eines drehbar gelagerten Trennelements mechanisch durch das benachbarte Trennelement begrenzt sein, um eine Beschädigung des Schlauchs zu vermeiden.

Ein weiterer Vorteil besteht darin, dass das Trennelement, welches mit einem anderen Trennelement zumindest in einer geschlossenen Stellung in Kontakt steht, eine gute mechanische Belastbarkeit aufweist. Dies hängt damit zusammen, dass etwaig auftretende Kräfte, die auf das betreffende Trennelement wirken, sowohl durch das Lager, insbesondere im Bereich seiner Drehachse, abgestützt werden können sowie auch durch das Lager des benachbarten Trennelementes, mit dem der Kontakt besteht.

In einer vorteilhaften Weiterbildung weist die Ausnehmung eine Aufnahmeöffnung für die Schlauchabschnitte auf. Die Halteleiste ist im Bereich der Aufnahmeöffnung lösbar mit einer Abschlussleiste verbindbar, um die Aufnahmeöffnung zu verschließen.

Durch die Anordnung einer Abschlussleiste ist es möglich, eine Ausnehmung bedarfsweise zu verschließen und dadurch die aufgenommenen Schlauchabschnitte so zu fixieren, dass sie nicht unbeabsichtigt aus der Ausnehmung gelangen können.

In einer vorteilhaften Weiterbildung ist das Profilelement eine längsseitig geöffnete Profilschiene, in welcher die Halteleiste angeordnet ist. Ein Vorteil besteht hierbei darin, dass derartige Profilschienen einfach und kostengünstig herstellbar sind und eine lösbare Verbindung mit der Halteleiste geschaffen werden kann. Insbesondere ist es möglich, eine Mehrzahl von Halteleisten in ein Profilelement einzuführen und dadurch die Anordnung und die Anzahl der Ausnehmungen flexibel einzustellen. Insbesondere ist dies möglich, indem die Halteleisten segmentartig unterteilt sind, insbesondere strukturell voneinander getrennt sind.

In einer vorteilhaften Weiterbildung sind die Tragpfosten paarweise miteinander verbunden. Vorzugsweise kann die Schlauchhaltestruktur insgesamt drei Tragpfosten aufweisen, die im Grundriss an den Eckpunkten eines Dreiecks angeordnet sind. Zwei zueinander benachbarte Tragpfosten können über ein Verbindungsblech verbunden sein. Insbesondere ist es denkbar, dass das Verbindungsblech umlaufend geschlossen ist, wobei insbesondere drei Tragpfosten über ein gemeinsames Verbindungselement in Gestalt des umlaufend geschlossenen Verbindungsblechs miteinander verbunden sind.

Wie oben erläutert, ist die Aufgabe der Erfindung auch gelöst durch ein Wärmetauschermodul, welche eine erfindungsgemäße Schlauchhaltestruktur oder eine der beschriebenen vorteilhaften Weiterbildungen davon umfasst sowie mindestens einen Schlauch, welcher in den Ausnehmungen der Schlauchhaltestruktur aufgenommen ist. Hinsichtlich der möglichen vorteilhaften Ausgestaltungen eines solchen Wärmetauschermoduls sowie den damit erreichbaren Vorteilen gelten die Ausführungen zur erfindungsgemäßen Schlauchhalterstruktur bzw. deren vorteilhaften Weiterbildungen entsprechend.

In einer vorteilhaften Weiterbildung ist der mindestens eine Schlauch um eine Haupterstreckungsachse der Schlauchhalterstruktur gewunden, wobei zwei unmittelbar miteinander verbundenen Windungen des Schlauchs in zwei unterschiedlichen Bereichen einer gemeinsamen Ausnehmung angeordnet sind.

Gemäß der vorstehend beschriebenen Weiterbildung bezeichnet der Begriff der Windung einen zusammenhängenden Abschnitt des Schlauchs, welcher sich über einen Bogenabschnitt von 360° umfangsseitig um die Haupterstreckungsachse der Schlauchhalterstruktur erstreckt.

Zwei unmittelbar miteinander verbundene Windungen können sich dabei vorzugsweise parallel zueinander und insbesondere in einer gemeinsamen Ebene erstrecken, in welcher die Ausnehmung liegt, die beide Windungen hält. In anderen Worten kann eine erste Windung des Schlauchs in einem ersten Abschnitt angeordnet sein, während eine zweite Windung des Schlauchs, die unmittelbar mit der ersten Windung verbunden ist, in einem zweiten Abschnitt angeordnet sein, wobei die erste und die zweite Windung durch das Trennelement voneinander getrennt sind.

In einer vorteilhaften Weiterbildung ist der Schlauch entlang der Haupterstreckungsachse der Schlauchhalterstruktur entlang einer Hauptwicklungsrichtung aufgewickelt, wobei zwei endseitige Anschlüsse des Schlauchs in zwei unterschiedlichen Anschlussbereichen des Wärmetauschermoduls angeordnet sind, die entlang der Haupterstreckungsachse der Schlauchhalterstruktur voneinander beabstandet sind.

Mittels der vorstehend beschriebenen Weiterbildung ist es möglich, den Schlauch derart in der Schlauchhalterstruktur anzuordnen, dass ein erster Anschluss des Schlauchs in einem unteren Bereich der Schlauchhalterstruktur angeordnet ist und ein anderes Ende des Schlauchs in einem oberen Bereich der Schlauchhalterstruktur angeordnet ist. Insbesondere ist es dadurch also möglich, die Anzahl an Windungen gegenüber einem einfach aufgewickelten Schlauch zu erhöhen, insbesondere zu verdoppeln, wobei die Anschlusspositionen für periphere Aggregate und Anschlüsse wie bei einem Wärmetauschermodul mit einer vorbekannten Schlauchhalterstruktur angeordnet sein können. Insbesondere können der Zulaufanschluss und der Ablaufanschluss eines Schlauchs räumlich voneinander getrennt sein, sodass sich entlang der Höhenachse des Wärmetauschermoduls ein stark ausgeprägtes Temperaturgefälle des Temperiermediums einstellen lässt.

Der Begriff der Hauptwicklungsrichtung kann eine Richtung entlang der Haupterstreckungsachse der Schlauchhaltestruktur bezeichnen, entlang derer ein von der Schlauchhaltestruktur gehaltener Schlauch aufgewickelt ist. In anderen Worten kann der Schlauch ausgehend von einem endseitigen Anschluss von einem unteren Bereich hin zu einem oberen Bereich an der Schlauchhaltestruktur aufgewickelt sein, ohne, dass die Steigungsrichtung des Schlauchs in Bezug auf die Haupterstreckungsachse der Schlauchhaltestruktur sich unterscheidet.

In einer vorteilhaften Weiterbildung ist der Schlauch um eine Haupterstreckungsachse der Schlauchhalterstruktur gewickelt, wobei zwei mittelbar miteinander verbundene Windungen des Schlauchs in zwei unterteilten Bereichen einer gemeinsamen Ausnehmung angeordnet sind.

Die vorstehend beschriebene Weiterbildung beruht auf der Erkenntnis, dass es nicht unbedingt erforderlich ist, zwei unmittelbar miteinander verbundene Windungen eines Wärmetauscher-metallschlauchs innerhalb einer Ausnehmung der Schlauchhalterstruktur anzuordnen. Stattdessen ist es möglich, die Flexibilität des Schlauchs auszunutzen und den Schlauch nicht nur in einer Hauptwindungsrichtung, sondern in zwei entgegengesetzten Windungsrichtungen in aufzuwickeln. Dadurch ist es möglich, zwei endseitige Anschlüsse des Schlauchs in einem gemeinsamen Anschlussbereich anzuordnen, sodass periphäre Aggregate und Anschlüsse räumlich gebündelt angeordnet sein können. Dies bietet insbesondere Vorteile für eine platzsparende Anordnung des Wärmetauschermoduls und ermöglicht eine gleichmäßige Temperaturverteilung des Temperiermediums entlang der Höhenachse des Wärmetauschermoduls.

Unterschiedliche Wicklungsrichtungen können, analog zu den Ausführungen bezüglich der Hauptwicklungsrichtung, als entgegengesetzte Richtungen entlang der Haupterstreckungsachse der Schlauchhaltestruktur bezeichnen, entlang derer sich ein von der Schlauchhaltestruktur gehaltener Schlauch erstrecken kann, wobei insbesondere unterschiedliche Steigungsrichtungen des Schlauchs in Bezug auf die Haupterstreckungsachse der Schlauchhaltestruktur vorliegen können. In anderen Worten kann sich also ein erster Abschnitt des Schlauchs ausgehend von einem endseitigen Anschluss von einem unteren Bereich hin zu einem oberen Bereich an der Schlauchhaltestruktur aufgewickelt sein und ein zweiter Abschnitt von dem oberen Bereich in Richtung des unteren Bereichs aufgewickelt sein, wobei zwei derart mittelbar miteinander verbundene Windungen in einer gemeinsamen Ausnehmung angeordnet sind.

Vorteile und denkbare Ausgestaltungen der Erfindung sind nachfolgend anhand von Ausführungsbeispielen und den Figuren erläutert. Es zeigen
- Figur 1: ein Wärmetauschermodul mit einer Schlauchhaltestruktur und einem flexiblen Metallschlauch;
- Figur 2: zwei Detailansichten a) und b) einer Halteleiste für eine Schlauchhalterstruktur mit einem Trennelement

Wärmetauschermodule dienen grundsätzlich dazu, um einen Wärmeübergang zwischen einem Temperiermedium und seiner Umgebung, insbesondere einem anderen Medium, zu ermöglichen. Zur Wärmeübertragung kommen häufig flexible Metallschläuche zum Einsatz, die aus Edelstahl oder einem anderen korrosionsbeständigen Metall gefertigt sein können. Die Flexibilität eines solchen Schlauchs ermöglicht es, diesen mit einem individuell anpassbaren Verlauf zu verlegen, was besonders in beengten Räumen nützlich sein kann. Das in dem Metallschlauch geführte Temperiermedium kann eine Flüssigkeit oder ein Gas sein, das über einen Einlassanschluss in den Metallschlauch geführt und an einem Auslassanschluss abgeführt wird. Die Wärmeübertragung gegenüber dem anderen Medium erfolgt direkt oder indirekt über die Oberfläche des Metallschlauchs in einem Abschnitt zwischen seinen Ein- und Auslassanschlüssen.

Um einen derartigen Metallschlauch in der gewünschten Weise anordnen zu können, werden häufig Schlauchhaltestrukturen eingesetzt, bei denen der Schlauch mit einem spiralförmigen Verlauf gehalten werden kann. Jedoch ist es nachteilig, dass die erforderliche Bauhöhe einer solchen Schlauchhaltestruktur unmittelbar von der Gesamtoberfläche des Schlauchs und damit auch seiner Gesamtlänge abhängig ist, welche erforderlich sind, um eine gewünschte Wärmemenge zwischen dem Temperiermedium und seiner Umgebung zu übertragen.

Nachfolgend ist ein Wärmetauschermodul beschrieben, dass mit Vorteilen hinsichtlich der übertragbaren Wärmemenge in Bezug auf die erforderliche Bauhöhe einhergeht und eine insgesamt gute Wärmeübertragung ermöglicht.

Das in Figur 1 gezeigte Wärmetauschermodul 1 umfasst eine Schlauchhaltestruktur 2, welche mehrere Tragpfosten 3 aufweist. Die Tragpfosten 3 weisen jeweils ein Profilelement 4 und eine Halteleiste 5 auf. Die Tragpfosten 3 sind um eine Haupterstreckungsachse 6 der Schlauchhalterstruktur 2 verteilt angeordnet und bilden im Grundriss die Eckpunkte eines Dreiecks. Die Tragpfosten 3 sind mittels eines umlaufend geschlossenen Verbindungsblechs 7 verbunden, wodurch die Schlauchhaltestruktur 2 in der gezeigten Weise freistehend ausgestaltet ist.

Wie anhand von Figur 2 noch im Detail erläutert ist, weisen die Halteleisten 5 der Tragpfosten 3 jeweils eine Mehrzahl an Ausnehmungen 8 auf. Diese sind im Wesentlichen U-förmig ausgestaltet und dienen dazu, einen Metallschlauchs 9 aufzunehmen. Wie anhand von Figur 2 ebenfalls noch im Detail erläutert ist, sind an den Halteleisten 5 Trennelemente 10 angeordnet, welche derart verstellbar gelagert sind, um jeweils eine der Ausnehmungen 8 bereichsweise zu unterteilen. Dadurch ist es möglich, zwei unterschiedliche Abschnitte mindestens eines Metallschlauchs 9 innerhalb einer einzigen Ausnehmung 8 aufzunehmen. Dadurch kann die aufnehmbare Gesamtanzahl von Windungen eines solchen Schlauchs 9 gegenüber einer herkömmlichen Schlauchhaltestruktur signifikant erhöht werden, wodurch sich eine höhere Gesamtoberfläche zur Wärmeübertragung bei gleicher Bauhöhe ergibt.

Wie in Figur 1 gezeigt, ist es beispielsweise möglich, einen endseitigen Anschluss 11 des Metallschlauchs 9 in einem unteren Bereich der Schlauchhalterstruktur 2 anzuordnen und den Metallschlauch 9 entlang der Haupterstreckungsachse 6 in einer einzigen Hauptwicklungsrichtung zu einem oberen Bereich der Schlauchhaltestruktur 2 zu führen, an dem ein anderer endseitiger Anschluss 12 angeordnet ist. Hierbei können zwei unmittelbar miteinander verbundenen Windungen des Schlauchs in zwei unterschiedlichen Bereichen ein und derselben Ausnehmung 8 angeordnet sein.

In einer hier nicht gezeigten alternativen Ausführungsform wäre es auch denkbar, einen endseitigen Anschluss 11 des Metallschlauchs 9 in einem unteren Bereich der Schlauchhalterstruktur 2 anzuordnen und den Metallschlauch 9 entlang der Haupterstreckungsachse 6 zunächst in einer ersten Wicklungsrichtung zu einem oberen Bereich aufzuwickeln und von diesem oberen Bereich wieder in umgekehrter Richtung, also in einer zweiten Wicklungsrichtung, entlang der Haupterstreckungsachse wieder zudem unteren Bereich zu führen, sodass der zweite endseitige Anschluss 11 ebenfalls in dem unteren Bereich der Schlauchhaltestruktur 2 angeordnet ist. Hierbei können also zwei Bereiche (18, 19; siehe Figur 2) ein und derselben Ausnehmung 8 dazu dienen, zwei nur mittelbar miteinander verbundene Windungen des Schlauchs 9 aufzunehmen.

Um die Windungen des Schlauchs 9 innerhalb der Ausnehmungen 8 fixieren zu können, ist eine Abschlussleiste 13 mit jeweils einer Halteleiste 5 derart verbindbar, dass die Ausnehmungen 8 an einer dem Profilteil 4 abgewandten Seite verschlossen sind.

Figur 2 zeigt in den Ansichten a) und b) eine Halteleiste 5, die eine Mehrzahl an zueinander benachbarten Ausnehmungen 8 ausbildet. Wie oben bereits erwähnt, weisen die Ausnehmungen 8 jeweils ein im Wesentlichen ein U-förmiges Profil und entlang ihrer jeweiligen Haupterstreckungsachsen eine Ausnehmungstiefe 14 auf. Zur besseren Übersichtlichkeit ist die Halteleiste 5 gemäß den Ansichten a) und b) der Figur 2 jeweils an nur einer der Ausnehmungen 8 mit Bezugszeichen versehen.

Die Ausnehmungen 8 sind jeweils seitlich durch Stege 15 begrenzt, welche sich jeweils im Wesentlichen parallel zu der Haupterstreckungsachse der betreffenden Ausnehmung 8 erstrecken. An den hier gezeigten Stegen 15 ist jeweils ein Trennelement 10 drehbar angeordnet, welches im Wesentlichen als L-förmiges Scharnier ausgebildet ist. Die Trennelemente 10 weisen hierbei einen Betätigungsabschnitt 16 und einen Halteabschnitt 17 auf, welche winklig zueinander angeordnet sind.

Die Trennelemente 10 sind jeweils zwischen einer geöffneten Stellung und einer geschlossenen Stellung verstellbar. Ansicht a) der Figur 2 zeigt die Trennelemente 10 jeweils in einer geöffneten Stellung. Ansicht b) der Figur 2 zeigt die Trennelemente 10 jeweils in einer geschlossenen Stellung.

Gemäß Ansicht a) der Figur 2 ragt der Betätigungsabschnitt 16 eines der Trennelemente 10 in die Ausnehmung 8. Wird nun ein erster Abschnitt eines Metallschlauchs 9 in die Ausnehmung 8 gelegt, so gelangt dieser erste Abschnitt des Metallschlauchs 9 in Kontakt mit dem Betätigungsabschnitt 13, wodurch das Trennelement 10 gedreht wird. Dadurch wird der Halteabschnitt 16 aus der Ausnehmung 8 geschwenkt und Halteabschnitt 17 in die Ausnehmung 8 geschwenkt. Dadurch wird die Ausnehmung 8 durch den Halteabschnitt 17 in einen ersten Bereich 18 und einen zweiten Bereich 19 unterteilt, wie anhand von Ansicht b) der Figur 2 kenntlich gemacht ist. Der erste eingebrachte Abschnitt des Metallschlauchs 9 ist dabei in hier nicht gezeigter Weise in dem ersten Bereich 18 angeordnet und von dem Halteabschnitt 17 des Trennelementes 10 fixiert. In dieser Stellung des Trennelements 10 ist es möglich, einen zweiten Abschnitt des Schlauchs 9 in den zweiten Bereich 19 der Ausnehmung 8 einzubringen. Dadurch können also zwei unterschiedliche Schlauchabschnitte mindestens eines Metallschlauchs innerhalb einer Ausnehmung 8 aufgenommen werden.

Durch Anordnung der Abschlussleiste 12 im Bereich der Aufnahmeöffnung der Ausnehmungen 15 kann der zweite Bereich 19 verschlossen werden, so dass auch der zweite eingebrachte Schlauchabschnitt fixiert werden kann.

Wie anhand von Ansicht b) der Figur 2 erkennbar ist, sind die Abmessungen der Halteabschnitte 17 der Trennelemente 10 derart gewählt, dass die Ausnehmungen 8 vollständig überbrückt werden können, sodass das betreffende Trennelement 10 in einer geschlossenen Stellung in Kontakt mit einem benachbarten Trennelement 10 gelangt. Dadurch ist es möglich, den Drehbereich eines Trennelements 10 durch das benachbarte Trennelement 10 zu beschränken, wodurch sich Vorteile hinsichtlich der Belastbarkeit der Trennelemente 10 und eine Schonung des Metallschlauchs 9 ergeben.

## Patentansprüche

1. Schlauchhaltestruktur (2) für ein Wärmetauschermodul (1), umfassend
ein Traggerüst mit einer Mehrzahl von Tragpfosten (3), welche jeweils mindestens ein Profilelement (4) und mindestens eine Halteleiste (5) umfassen, wobei die Halteleiste (5) an dem Profilelement (4) angeordnet ist, um zumindest einen Teil des betreffenden Tragpfostens (3) auszubilden und wobei die mindestens eine Halteleiste (5) mehrere Ausnehmungen (8) zur Aufnahme mindestens eines flexiblen Schlauchs (9) aufweist,
**dadurch gekennzeichnet, dass**
an zumindest einer der Halteleisten (5) ein Trennelement (10) verstellbar angeordnet ist, um zumindest eine der Ausnehmungen (8) in zwei Bereiche (18, 19) zu unterteilen, welche dazu dienen, unterschiedliche Schlauchabschnitte des mindestens einen Schlauchs (9) aufzunehmen.

2. Schlauchhaltestruktur (2) nach Anspruch 1,
bei der zumindest eine der Ausnehmungen (8) seitlich durch mindestens einen Steg (15) begrenzt ist und das Trennelement (10) an dem Steg (15) zwischen mindestens zwei Stellungen verstellbar gelagert ist.

3. Schlauchhaltestruktur (2) nach Anspruch 2,
bei der das Trennelement (8) als Scharnier mit mindestens einem Betätigungsabschnitt (16) und einem Halteabschnitt (17) ausgebildet ist, wobei der Betätigungsabschnitt (16) und der Halteabschnitt (17) winklig zueinander orientiert sind und das Trennelement drehbar an dem Steg (15) gelagert ist.

4. Schlauchstruktur (2) nach Anspruch 3,
bei der der Betätigungsabschnitt (16) in einer geöffneten Stellung des Trennelements (10) zumindest teilweise in die Ausnehmung (8) ragt, derart, dass das Trennelement (10) bei Aufnahme eines ersten Schlauchabschnitts in eine geschlossene Stellung drehbar ist, in der der Halteabschnitt (17) in die Ausnehmung (8) ragt und dabei die Ausnehmung (8) in die zwei Bereiche (18, 19) unterteilt.

5. Schlauchhaltestruktur (2) nach Anspruch 4,
bei der das Trennelement (10) zwischen der geöffneten Stellung und der geschlossenen Stellung um einen Winkel zwischen 45° und 90° verdreht ist.

6. Schlauchhaltestruktur (2) zumindest nach Anspruch 4,
bei der das Trennelement (4) zumindest in der geschlossenen Stellung in Kontakt mit einem benachbarten Trennelement (4) ist.

7. Schlauchhaltestruktur (2) nach einem der Ansprüche 3 bis 6,
bei der das Trennelement (10) eine Lagerachse aufweist, welche in einem Verbindungsbereich zwischen dem Betätigungsabschnitt (16) und dem Halteabschnitt (18) angeordnet ist und in Bezug auf eine Ausnehmungstiefe (14) der Ausnehmung (8) im Wesentlichen mittig angeordnet ist.

8. Schlauchhaltestruktur (2) nach einem der voranstehenden Ansprüche,
bei der die Ausnehmung (8) an einer dem Profilteil (4) abgewandten Seite eine Aufnahmeöffnung aufweist und die Halteleiste (5) im Bereich der Aufnahmeöffnung lösbar mit einer Abschlussleiste (13) verbindbar ist, um die Aufnahmeöffnung zu verschließen.

9. Schlauchhaltestruktur (2) nach einem der voranstehenden Ansprüche,
bei der das Profilelement (4) eine längsseitig geöffnete Profilschiene ist, in welcher die Halteleiste (5) lösbar angeordnet ist.

10. Schlauchhaltestruktur (2) nach einem der Ansprüche 1 bis 9,
bei der die Tragpfosten (3) zumindest paarweise mittels eines Verbindungselements (7) miteinander verbunden sind, insbesondere mittels eines Verbindungsblechs.

11. Wärmetauschermodul (1) für Warmwasserspeicher
mit einer Schlauchhaltestruktur (2) nach einem der Ansprüche 1 bis 9 sowie mit mindestens einem flexiblen Schlauch (9), insbesondere einem Metallschlauch, welcher in den Ausnehmungen (8) der Schlauchhaltestruktur (2) aufgenommen ist.

12. Wärmetauschermodul (1) nach Anspruch 11,
bei dem der mindestens eine Schlauch (9) um eine Haupterstreckungsachse (6) der Schlauchhaltestruktur (2) gewunden ist, wobei zwei unmittelbar miteinander verbundene Windungen des Schlauchs (9) in zwei unterteilen Bereichen (18, 19) einer gemeinsamen Ausnehmung (8) angeordnet sind.

13. Wärmetauschermodul (1) nach Anspruch 12,
bei dem der Schlauch (9) entlang der Haupterstreckungsachse (6) der Schlauchhaltestruktur (2) in einer Hauptwicklungsrichtung aufgewickelt ist, derart, dass zwei endseitige Anschlüsse (11, 12) des Schlauchs (2) in zwei unterschiedlichen Anschlussbereichen des Wärmetauschermoduls (1) angeordnet sind, welche entlang der Haupterstreckungsachse (6) der Schlauchhaltestruktur (2) voneinander beabstandet sind.

14. Wärmetauschermodul (1) nach Anspruch 11 bis 12,
bei dem der Schlauch (9) um eine Haupterstreckungsachse (6) der Schlauchhaltestruktur (2) gewickelt ist, wobei zwei mittelbar miteinander verbundene Windungen des Schlauchs (9), welche insbesondere durch mindestens eine weitere Windung voneinander getrennt sind, in zwei unterteilen Bereichen (18, 19) einer gemeinsamen Ausnehmung (8) angeordnet sind.

15. Wärmetauschermodul (1) nach Anspruch 14, bei dem
der Schlauch (9) entlang der Haupterstreckungsachse (6) der Schlauchhaltestruktur (2) in zwei Wicklungsrichtungen aufgewickelt ist, insbesondere derart, dass zwei endseitige Anschlüsse (11, 12) des Schlauchs (9) entlang der Haupterstreckungsachse (6) der Schlauchhaltestruktur (2) in einem gemeinsamen Anschlussbereich des Wärmetauschermoduls (1) angeordnet sind.
